# EUROPÄISCHE PATENTSCHRIFT

(11) **EP 0 403 515 B1**
(45) Veröffentlichungstag und Bekanntmachung des Hinweises auf die Patenterteilung: **05.05.1993**
(21) Anmeldenummer: 89902926.8
(22) Anmeldetag: 25.02.1989
(51) Int. Cl.: H01F 41/04

(54) **VERFAHREN UND VORRICHTUNG ZUR HERSTELLUNG VON SPULEN AUS WIDERSTANDSDRAHT MIT EINEM VORGEGEBENEN ELEKTRISCHEN WIDERSTAND**
PROCESS AND DEVICE FOR PRODUCING COILS OF RESISTANCE WIRE HAVING A PREDETERMINED ELECTRICAL RESISTANCE
PROCEDE ET DISPOSITIF DE FABRICATION DE BOBINES DE FIL DE RESISTANCE A RESISTANCE ELECTRIQUE PREDETERMINEE

(30) Priorität: 07.05.1988 DE 3815676
(43) Veröffentlichungstag der Anmeldung: 27.12.1990
(73) Patentinhaber: ROBERT BOSCH GMBH, 70442 Stuttgart (DE)
(72) Erfinder: BENSCH, Günter, D-8504 Stein (DE); SCHMIDT, Martin, D-8500 Nürnberg 20 (DE); SCHNEIDER, Markus, D-8808 Herrieden (DE); WALCH, Bert, D-8504 Schwabach (DE)
(86) Internationale Anmeldenummer: DE8900111
(87) Internationale Veröffentlichungsnummer: WO8911155

(56) Entgegenhaltungen:
- WO-A-80/01432
- GB-A-21 042 52
- PATENT ABSTRACTS OF JAPAN, vol. 5, no. 38 (P-52) 710, 12 März 1981, & JP-A-55 162002
- PATENT ABSTRACTS OF JAPAN, vol. 12, no. 254 (E-364) 3101 16 Juli 1988, & JP-A-63 42107
- PATENT ABSTRACTS OF JAPAN, vol. 9, no. 255 (E-349) 1978 12 Oktober 1985, & JP-A-60 105210
- Soviet Inventions Illustrated Derwent week 84/25 01.08.1984 Londen & SU-A-1046 787

## Beschreibung

Die Erfindung richtet sich auf ein Verfahren und eine Vorrichtung zur Herstellung von Spulen aus Widerstandsdraht mit einem vorgegebenen elektrischen Widerstand nach dem ersten Teil der Ansprüche 1 beziehungsweise 6.

Derartige Spulen werden für unterschiedliche elektrotechnische Anwendungen eingesetzt. Ein Anwendungsbeispiel ist die Verwendung als Stromspule für Einspritzventile.

Aus Patent Abstracts of Japan, Band 9, Nr. 255 (E-349) [1978], 12. Oktober 1985, ist eine Vorrichtung zur Herstellung von Spulen mit nichtzylindrischem Querschnitt bekannt. Der Drahtzug wird in Abhängigkeit von dem sich ändernden Windungsdurchmesser geregelt.

Aus Patent Abstracts of Japan, Band 5, Nr. 38 (P-52) [710], 12. März 1981, ist eine Meßeinrichtung für die Messung des Durchmessers von dünnem Wolframdraht bekannt. Der Draht wird mit konstanter Zugspannung an Widerstandsmeßelektroden vorbeigeführt. Der gemessene Widerstandswert wird in einen Durchmesserwert umgerechnet.

Bei der Herstellung derartiger Spulen mit Hilfe von handelsüblichen Wickelautomaten besteht ein Problem darin, daß der spezifische Widerstand des Drahtes z.B. aufgrund von Schwankungen in der Legierung des Ausgangsmaterials bzw. von unterschiedlichen Bedingungen beim Drahtziehen nicht längs einer vollständigen Drahtrolle gleichbleibend ist. Darüber hinaus wird der Widerstand einer gewickelten Spule auch durch die Bedingungen beim Spulenwickeln selbst, z.B. durch die Raumtemperatur beeinflußt.

Hiervon ausgehend liegt der Erfindung die Aufgabe zugrunde, ein Verfahren und eine Vorrichtung der eingangs genannten Art so auszugestalten, daß der Widerstand der fertigen Spulen ungeachtet etwaiger Schwankungen des spezifischen Widerstands des verwendeten Ausgangsdrahtes innerhalb eines engen Toleranzbereiches konstant gehalten wird.

Diese Aufgabe wird durch ein Verfahren mit den Merkmalen des Anspruchs 1 beziehungsweise durch eine Vorrichtung mit den Merkmalen des Anspruchs 6 gelöst.

Eine erhöhte Bremswirkung führt dazu, daß die Dehnung des Drahtes aufgrund der bei bekannten Wickelautomaten ohnehin vorgesehenen Bremseinrichtung aufgrund des Drahtabzuges erhöht wird, wodurch der Durchmesser reduziert und damit der auf die Länge bezogene spezifische Widerstand des Drahtes und damit der Widerstand einer mit einer bestimmten Drahtlänge gewickelten Spule zunimmt. Je nach dem verwendeten Widerstandsdraht kann durch die erhöhte Bremswirkung und damit Dehnung des Drahtes auch die Ausbildung von widerstandserhöhenden Versetzungen im Drahtgefüge begünstigt werden.

Umgekehrt führt eine Herabsetzung der Bremswirkung zu einer Verminderung der Dehnung und damit zu einer relativen Erhöhung des Drahtdurchmessers bzw. zur verminderten Ausbildung von widerstandserhöhend wirkenden Versetzungen.

Es wird damit deutlich, daß durch das erfindungsgemäße Verfahren ein relativ einfacher Regelkreis geschaffen wird, der eine sehr gute Kompensation von Schwankungen des spezifischen Drahtwiderstandes und damit die Herstellung von Spulen mit genau definiertem Widerstand ermöglicht.

In weiterer Ausgestaltung der Erfindung ist vorgesehen, daß während der Widerstandsmessung die Spulentemperatur und/oder die Raumtemperatur gemessen und der Widerstandsmeßwert in der Auswerteanordung in Abhängigkeit von dieser Temperaturmessung korrigiert wird.

Auf diese Weise wird es möglich, einen konstanten Widerstand unabhängig von der jeweiligen Raumtemperatur, welche den Widerstand ja nicht unwesentlich beeinflußt, herzustellen.

Die Messung der Spulentemperatur als solcher gibt eine besonders genaue Korrekturmöglichkeit, da die Spule sich beim Herstellungsvorgang aufgrund der Zugbeanspruchung und Deformation gegenüber der Raumtemperatur leicht erwärmen kann bzw. die Raumtemperatur sich aufgrund von Zugluft, auftreffender Sonneneinstrahlung und dgl. schneller ändert als die Drahttemperatur der Spule. Andererseits läßt sich die Raumtemperatur relativ leicht messen, da hierfür keine gerichtete Messung erforderlich ist, so daß zum Anfahren und Eichen die Raumtemperatur einen durchaus brauchbaren Anhalt gibt.

Günstigerweise ist vorgesehen, daß jeweils der Widerstand einer Mehrzahl von eine Spule bildenden Drahtabschnitten gemessen und hieraus ein Mittelwert gebildet wird, und daß dieser Mittelwert mit dem Sollwert verglichen und in Abhängigkeit hiervon gegebenenfalls eine Veränderung der Bremskraft bewerkstelligt wird.

Durch eine derartige Mittelung wird erreicht, daß die Regelung eine Art Dämpfung erfährt und nicht aufgrund von lediglich nur auf einen sehr kurzen Drahtabschnitt beschränkten Abweichungen anspricht.

Um sicherzustellen, daß trotzdem nicht Spulen verwertet werden, welche den geforderten Kriterien nicht gerecht werden, ist vorgesehen, daß bei außerhalb eines vorgegebenen Toleranzbereiches liegenden Spulen durch die Auswerteanordnung ein einen Aussortiervorgang auslösendes Signal abgegeben wird.

Zur Durchführung dieses Verfahrens ist eine Vorrichtung vorgesehen, bei der der Spulenwickeleinrichtung eine Bremseinrichtung mit elektrisch einstellbarer Bremskraft vorgeordnet ist. Durch die danach vorgesehene elektrische Verstellbarkeit der Bremskraft ist es möglich, eine derartige Bremseinrichtung in einen erfindungsgemäßen, elektrisch gesteuerten Regelkreis einzubeziehen.

Günstigerweise umfaßt die Bremseinrichtung eine Magnetpulverbremse, welche eine relativ feinfühlige Verstellung der Bremskraft über den erforderlichen Stellbereich ermöglicht. Vorzugsweise wird eine Bremse von Jäger-Merobel/Paris, Typ FAS20, verwendet.

Weiterhin kann die Widerstandsmeßeinrichtung eine mit zwei Meßelektroden verbundene Konstantstromquelle und eine mit zwei weiteren Elektroden verbundene digitale Spannungsmeßeinrichtung mit hohem Innenwiderstand umfassen. Mit einer derartigen, an sich bekannten, sogenannten "4-Sonden-Anordnung" läßt sich der Widerstand sehr genau bestimmen und der digitale Meßwert eignet sich zur Umsetzung in der prozessorgesteuerten Auswerteeinrichtung.

Vorteilhafterweise sind weiterhin ein IR-Meßkopf zur Erfassung der Oberflächentemperatur der Spule und ein Raumtemperatur-Meßfühler vorgesehen. Der erstgenannte IR-Meßkopf erlaubt eine Messung der Oberflächentemperatur der Spule, woraus rechnerisch auf eine durchschnittliche Drahttemperatur geschlossen werden kann.

Der Raumtemperaturmeßfühler kann zum Eichen als Kontaktthermometer verwendet werden. Über die Raumtemperatur und die Oberflächentemperatur kann auf die mittlere Drahttemperatur geschlossen werden.

Weitere Merkmale, Vorteile und Einzelheiten der Erfindung ergeben sich aus der folgenden Beschreibung einer bevorzugten Ausführungsform anhand der Zeichnung. Dabei zeigen
- Fig. 1: eine blockchaltbildartige Darstellung einer erfindungsgemäßen Vorrichtung und
- Fig. 2: eine schematische Darstellung des Drahtverlaufes bei einer erfindungsgemäßen Wickelvorrichtung.

In Fig. 1 ist ein Rundtisch 1 eines handelsüblichen Wickelautomaten zum Wickeln von Spulen dargestellt. Dieser Wickelautomat wird über eine Steuerung 2 gesteuert, d.h. diese Steuerung steuert den Abzug des Drahtes, dessen Abschneiden usw. Eine Bremseinrichtung 3 ist der Wickeleinrichtung 1 in Transportrichtung des Drahtes vorgeordnet.

Eine Einrichtung 4 dient zum Messen des Spulenwiderstandes mittels einer sogenannten 4-Sonden-Anordnung. Dabei wird über ein Mehrfunktionsgerät 5 ein Konstantstrom zur Verfügung gestellt und mittels eines Digitalmeßgerätes 6 die Spannung bzw. der hierzu proportionale Widerstand gemessen.

Eine Auswerteanordnung 7 umfaßt im wesentlichen einen Rechner mit einer Programmeingabe 8 und einem Drucker 9.

Zur Messung der Oberflächentemperatur des Spulendrahtes dient ein IR-Meßkopf 10. Die Raumtemperatur wird mittels eines Meßfühlers 11 bestimmt.

In Fig. 2 ist dargestellt, wie der legierte oder unlegierte Widerstandsdraht 12 von einem nicht dargestellten Drahtvorrat in Richtung des Pfeiles 13 abgezogen wird. Die Spulenwickeleinrichtung 1 umfaßt einen Wickelzylinder 14, auf welchen der Draht 12 aufgewickelt wird. Um für das Aufwickeln eine definierte Vorspannung einstellen zu können, ist die Bremseinrichtung 3 vorgesehen. Aufgrund der sich durch die Bremswirkung der Bremseinrichtung 3 und der Abzugskraft einstellenden Zugspannung wird der Draht 12 nach der Bremseinrichtung 3 gedehnt, so daß sich sein Durchmesser vom ursprünglichen Durchmesser d₁ auf einen Durchmesser d₂ verringert.

Der Widerstand der gerade gewickelten Spule 14 wird mittels eines "4-Sonden-Verfahrens" gemessen, wobei jeweils außenliegend zwei Stromsonden S1,S2 und innenliegend zwei Spannungssonden U1 und U2 vorgesehen sind.

Die erfindungsgemäße Vorrichtung arbeitet wie folgt:
Vor Produktionsbeginn wird soweit erforderlich der IR-Meßkopf geeicht, indem der Raumtemperatur-Meßfühler als Kontaktthermometer für die Temperatur der Oberfläche des Drahtes 12 verwendet wird. Der IR-Meßkopf bietet den Vorteil, daß innerhalb des ausgenutzten Bereiches der Ausgangsstrom der Meßtemperatur proportional ist, so daß einerseits eine leichte Eichung und andererseits eine leichte Verwertung des Ausgangssignals zur Temperaturkorrektur für den gemessenen Widerstand möglich ist. Mit Hilfe der durch die Meßsonde 11 bestimmten Raumtemperatur und der durch den IR-Meßkopf 10 bestimmten Oberflächentemperatur des Drahtes läßt sich die mittlere Temperatur der Spule als Summe der gemessenen Oberflächentemperatur und der mit einem Temperaturkorrekturfaktor multiplizierten Differenz aus Oberflächentemperatur und Raumtemperatur bestimmen. Durch diese Temperaturnormierung wird erreicht, daß Spulen mit einem definierten Widerstand unabhängig von den speziellen Produktionsbedingungen hergestellt werden können.

Der an sich bekannte und im einzelnen nicht dargestellte und beschriebene Produktionsprozeß für die Spulen 14 umfaßt acht Stationen. Dementsprechend befinden sich stets acht Spulen 14 in der Vorrichtung. Der Widerstand jeder Spule 14 wird über die Meßeinrichtung 4 in herkömmlicher Weise gemessen und der Auswerteeinrichtung 7 zugeführt. Dort wird ein Mittelwert über acht Spulen gebildet und dieser Mittelwert als Widerstands-Ist-Wert herangezogen. Dieser Ist-Wert wird mit dem Widerstands-Soll-Wert verglichen. Der Widerstands-Soll-Wert ist als arithmetisches Mittel zwischen dem maximalen Widerstandswert und dem minimalen Widerstandswert vorgegeben, welche den Toleranzbereich definieren.

In Abhängigkeit von dem Vergleich zwischen dem Widerstands-Ist-Wert und dem Widerstands-Soll-Wert wird der Strom der Bremse 3 und hierzu proportional die Bremskraft verändert nach der Formel

${\text{I}}_{\text{neu}} {\text{=I}}_{\text{alt}} {\text{+(R}}_{\text{soll}} {\text{-R}}_{\text{ist}} \text{)xP,}$

wobei P den Regelfaktor darstellt.

Nach einer derartigen Ist-Wertbildung und Nachregelung kann eine Reihe von Spulen, z.B. sieben Spulen, ohne Meßwertaufnahme produziert werden. Dann beginnt eine erneute Ist-Wertaufnahme.

Aufgrund der vorstehend beschriebenen erfindungsgemäßen Vorrichtung und des erfindungsgemäßen Regelverfahrens wird eine erhebliche Qualitätssteigerung der fertigen Spulen bei Minderung der Streuung unabhängig von der Verarbeitungstemperatur erreicht. Es kann insbesondere auch Draht mit relativ stark schwankendem spezifischen Widerstand verarbeitet werden, wobei die eingesetzte Drahtbremse praktisch wartungsfrei arbeitet.

Diese Vorrichtung eignet sich besonders gut für Draht von 0,08 bis 0,6 mm Durchmesser, insbesondere Messingdraht.

Sollte mittels der vorstehend beschriebenen Vorrichtung und des beschriebenen Regelverfahrens es nicht möglich sein, einen gewünschten Widerstands-Sollwert zu erreichen, weil z.B. die Legierung des Drahtes eine so starke Inhomogenität aufweist, kann vorgesehen sein, daß die Wickeleinrichtung derart angesteuert wird, daß die Windungszahl erhöht oder erniedrigt wird, je nachdem ob die Grundeinstellung in Richtung auf eine Erhöhung oder Erniedrigung des Widerstandes verändert werden muß. Für die Feineinstellung wird die Steuerung über die Einstellung der Bremskraft gleichwohl beibehalten.

## Patentansprüche

1. Verfahren zur Herstellung von Spulen (14) aus Widerstandsdraht (12) mit einem vorgegebenen elektrischen Widerstand, wobei der Draht (12) über eine elektrisch ansteuerbare Drahtbremseinrichtung (3) einer Wickeleinrichtung (1) zugeführt und dort zu Spulen (14) aufgewickelt wird, dadurch gekennzeichnet, daß der Widerstand wenigstens eines eine Spule (14) bildenden Drahtabschnitts gemessen und das Meßsignal einer Auswerteanordnung (7, 8, 9) zugeführt wird, daß dort der gemessene Ist-Wert des Widerstandes mit einem vorgegebenen Soll-Wert verglichen wird, und daß bei einer Überschreitung des Soll-Wertes von der Auswerteanordnung (7, 8, 9) ein Signal an die Bremseinrichtung (3) zur Erniedrigung der Bremswirkung und bei Unterschreiten des Soll-Wertes ein Signal zur Erhöhung der Bremswirkung gegeben wird.

2. Verfahren nach Anspruch 1, dadurch gekennzeichnet, daß während der Widerstandsmessung die Spulentemperatur und/oder die Raumtemperatur gemessen und der Widerstandsmeßwert in der Auswerteanordnung (7, 8, 9) temperaturabhängig korrigiert wird.

3. Verfahren nach Anspruch 1, dadurch gekennzeichnet, daß jeweils der Widerstand einer Mehrzahl von eine Spule (14) bildenden Drahtabschnitten gemessen und hieraus ein Mittelwert gebildet wird, und daß dieser Mittelwert mit dem Sollwert verglichen und in Abhängigkeit hiervon ein Ansteuersignal für die Bremseinrichtung (3) gebildet wird.

4. Verfahren nach Anspruch 1, dadurch gekennzeichnet, daß bei außerhalb eines vorgegebenen Toleranzbereiches liegenden Spulen (14) durch die Auswerteanordnung (7, 8, 9) ein einen Aussortiervorgang auslösendes Signal abgegeben wird.

5. Verfahren nach Anspruch 1, dadurch gekennzeichnet, daß dann, wenn der Ist-Wert des Widerstandes von dem Soll-Wert so stark abweicht, daß durch eine Erhöhung oder Erniedrigung der Bremswirkung die Einstellung eines Widerstandswertes im Toleranzbereich nicht möglich ist, die Wickeleinrichtung (1) derart angesteuert wird, daß die Windungszahl erhöht oder erniedrigt wird.

6. Vorrichtung zur Durchführung des Verfahrens nach einem der Ansprüche 1 bis 5, mit einer Spulenwickeleinrichtung (1), der eine Bremseinrichtung (3) mit elektrisch einstellbarer Bremskraft vorgeordnet ist, dadurch gekennzeichnet, daß die Vorrichtung eine Widerstandsmeßeinrichtung (4) zur Messung des Widerstandes wenigstens eines eine Spule (14) bildenden Drahtabschnittes sowie einen elektrisch gesteuerten Regelkreis umfaßt, der in Abhängigkeit von dem Vergleich des Istwertes und des Sollwertes des Widerstandes der Spule (14) die Bremskraft der Bremseinrichtung (3) ändert.

7. Vorrichtung nach Anspruch 6, dadurch gekennzeichnet, daß die Bremseinrichtung (3) eine Magnetpulverbremse umfaßt.

8. Vorrichtung nach einem der Ansprüche 6 und 7, dadurch gekennzeichnet, daß die Widerstandsmeßeinrichtung (4) zur Messung des Widerstandes wenigstens eines eine Spule (14) bildenden Drahtabschnittes ein mit zwei Meßelektroden (S1, S2) verbundenes Mehrfunktionsgerät (5), das an die Meßelektroden (S1, S2) einen Konstantstrom liefert, und eine mit zwei Spannungsmeßelektroden (U1, U2) verbundene digitale Spannungsmeßeinrichtung (6) umfaßt.

9. Vorrichtung nach einem der Ansprüche 6 bis 8, dadurch gekennzeichnet, daß zur Erfassung der Oberflächentemperatur der Spule (14) ein IR-Meßkopf (10) vorgesehen ist, dessen Ausgangsanschluß mit einem Eingangsanschluß des Mehrfunktionsgerätes (5) verbunden ist.

10. Vorrichtung nach einem der Ansprüche 6 bis 9, dadurch gekennzeichnet, daß zur Erfassung der Raumtemperatur ein Raumtemperatur-Meßfühler (11) vorgesehen ist, dessen Ausgangsanschluß mit einem Eingangsanschluß des Mehrfunktionsgerätes (5) verbunden ist.

## Claims

1. Method for producing coils (14) from resistance wire (12) having a prescribed electrical resistance, the wire (12) being fed via an electrically controllable wire braking device (3) to a winding device (1) and wound there to form coils (14), characterised in that the resistance of at least one wire section forming a coil (14) is measured and the measurement signal is fed to an evaluation arrangement (7, 8, 9), in that there the measured actual value of the resistance is compared with a prescribed desired value, and in that in the event of overshooting of the desired value a signal is transmitted by the evaluation arrangement (7, 8, 9) to the braking device (3) in order to reduce the braking effect, and in the event of undershooting of the desired value a signal is transmitted in order to increase the braking effect.

2. Method according to Claim 1, characterised in that during the impedance measurement the coil temperature and/or the room temperature is measured and the measured impedance value is corrected as a function of temperature in the evaluation arrangement (7, 8, 9).

3. Method according to Claim 1, characterised in that in each case the resistance of a plurality of wire sections forming a coil (14) is measured and a mean value is formed therefrom, and that this mean value is compared with the desired value, and as a function hereof a drive signal for the braking device (3) is formed.

4. Method according to Claim 1, characterised in that in the case of coils (14) lying outside a prescribed tolerance range a signal initiating a sorting operation is transmitted by the evaluation arrangement (7, 8, 9).

5. Method according to Claim 1, characterised in that if the actual value of the resistance deviates so strongly from the desired value that it is not possible by increasing or decreasing the braking effect to adjust a resistance value in the tolerance range, the winding device (1) is driven in such a way that the number of turns per unit length is increased or decreased.

6. Device for carrying out the method according to one of Claims 1 to 5, having a coil-winding device (1) upstream of which a braking device (3) having an electrically adjustable braking force is arranged, characterised in that the device comprises an impedance-measuring device (4) for measuring the impedance of at least one wire section forming a coil (14) and an electrically controlled control loop which varies the braking force of the braking device (3) as a function of the comparison of the actual value and the desired value of the impedance of the coil (14).

7. Device according to Claim 6, characterised in that the braking device (3) comprises a magnetic-particle brake.

8. Device according to one of Claims 6 and 7, characterised in that the resistance-measuring device (4) for measuring the resistance of at least one wire section forming a coil (14) comprises a multifunction device (5), which is connected to two measuring electrodes (S1, S2) and delivers a constant current to the measuring electrodes (S1, S2), and a digital voltage-measuring device (6) connected to two voltage-measuring electrodes (U1, U2).

9. Device according to one of Claims 6 to 8, characterized in that an IR measuring head (10) whose output terminal is connected to an input terminal of the multifunction device (5) is provided for detecting the surface temperature of the coil (14).

10. Device according to one of Claims 6 to 9, characterised in that a room temperature sensor (11) whose output terminal is connected to an input terminal of the multifunction device (5) is provided for detecting room temperature.

## Revendications

1. Procédé pour la fabrication de bobines (14) en fil résistant (12) avec une résistance électrique prédéfinie, procédé dans lequel le fil (12) est amené, par l'intermédiaire d'un dispositif de freinage de fil (3) susceptible d'être commandé électriquement, à un dispositif d'enroulement (1) où il est enroulé pour constituer des bobines (14), procédé caractérisé en ce que la résistance d'au moins un tronçon de fil constituant une bobine (14) est mesuré et le signal de mesure est appliqué à un agencement d'exploitation (7, 8, 9), en ce que dans cet agencement la valeur réelle mesurée de la résistance est comparée avec une valeur de consigne prédéfinie, et en ce que, en cas d'un dépassement de la valeur de consigne, un signal est donné par l'agencement d'exploitation (7, 8, 9) au dispositif de freinage (3) pour réduire l'effort de freinage, tandis que le cas où la valeur de consigne n'est pas atteinte, un signal pour augmenter l'effet de freinage est émis.

2. Procédé selon la revendication 1, caractérisé en ce que, pendant la mesure de la résistance, la température de la bobine et/ou la température du local sont mesurées et la valeur de mesure de la résistance est corrigée dans l'agencement d'exploitation (7, 8, 9) en fonction de la température.

3. Procédé selon la revendication 1, caractérisé en ce que la résistance respective de plusieurs tronçons de fil constituant une bobine (14) est mesurée et qu'à partir de là, une valeur moyenne est formée, et en ce que cette valeur moyenne est comparée avec la valeur de consigne et qu'en fonction de cette comparaison, un signal de commande est formé pour le dispositif de freinage (3).

4. Procédé selon la revendication 1, caractérisé en ce que pour les bobines (14) se situant à l'extérieur d'une marge de tolérances prédéfinie, un signal déclenchant un processus de triage est délivré par l'agencement d'exploitation (7, 8, 9).

5. Procédé selon la revendication 1, caractérisé en ce que lorsque la valeur réelle de la résistance diffère si fortement de la valeur de consigne que le réglage d'une valeur de résistance dans la marge de tolérances n'est pas possible par une augmentation ou une diminution de l'effet de freinage, le dispositif d'enroulement (1) est commandé de façon que le nombre de spires soit augmenté ou diminuée.

6. Dispositif pour la mise en oeuvre du procédé selon une des revendications 1 à 5, avec un dispositif d'enroulement de bobines (1) qui est précédé par un dispositif de freinage (3) dont l'effort de freinage est susceptible d'être réglé électriquement, dispositif caractérisé en ce qu'il comprend un dispositif de mesure de la résistance (4) pour mesurer la résistance d'au moins un tronçon de fil constituant une bobine (14), ainsi qu'un circuit de réglage commandé électriquement qui, en fonction de la comparaison entre la valeur réelle et la valeur moyenne de la résistance de la bobine (14), modifie l'effort de freinage du dispositif de freinage (3).

7. Dispositif selon la revendication 6, caractérisé en ce que le dispositif de freinage (3) comprend un frein à poudre magnétique.

8. Dispositif selon une des revendications 6 ou 7, caractérisé en ce que le dispositif de mesure (4) pour la mesure de la résistance d'au moins un tronçon de fil constituant une bobine (14), comprend un appareil à plusieurs fonctions (5) relié à deux électrodes de mesure (S1, S2), qui fournit à ces électrodes de mesure (S1, S2) un courant constant, et un dispositif numérique de mesure de la tension (6) relié à deux électrodes de mesure de tension (U1, U2).

9. Dispositif selon une des revendications 6 à 8, caractérisé en ce que pour la détection de la température superficielle de la bobine (14), est prévue une tête de mesure IR (10) dont le raccordement de sortie est relié à un raccordement d'entrée de l'appareil à plusieurs fonctions (5).

10. Dispositif selon une des revendications 6 à 9, caractérisé en ce que pour la détection de la température du local, il est prévu un détecteur de mesure (11) de la température du local, dont le raccordement de sortie est relié à un raccordement d'entrée de l'appareil à plusieurs fonctions (5).
